# EUROPÄISCHE PATENTSCHRIFT

(11) **EP 3 308 078 B1**
(45) Veröffentlichungstag und Bekanntmachung des Hinweises auf die Patenterteilung: **02.12.2020**
(21) Anmeldenummer: 15729437.2
(22) Anmeldetag: 12.06.2015
(51) Int. Cl.: F23H 3/02, F23H 7/08, F23H 3/04

(54) **ROSTBLOCK FÜR EINEN VERBRENNUNGSROST**
GRATE BLOCK FOR A COMBUSTION GRATE
BLOC DE GRILLE POUR UNE GRILLE DE COMBUSTION

(43) Veröffentlichungstag der Anmeldung: 18.04.2018
(73) Patentinhaber: Hitachi Zosen Inova AG, 8005 Zürich (CH)
(72) Erfinder: BRENNWALD, Werner, 8413 Neftenbach (CH); GABLINGER, Helen, 8006 Zürich (CH)
(74) Vertreter: Schaad, Balass, Menzl & Partner AG
(86) Internationale Anmeldenummer: PCT/EP2015/063146
(87) Internationale Veröffentlichungsnummer: WO 2016/198119

(56) Entgegenhaltungen:
- EP-A1- 0 921 354
- EP-A1- 1 191 282
- EP-A2- 0 919 771
- DE-A1-102004 040 048
- DE-C1- 19 613 507
- GB-A- 2 483 479
- JP-A- H10 267 250
- US-A1- 2010 122 643

## Beschreibung

Die Erfindung betrifft einen Rostblock für einen Verbrennungsrost gemäss dem Oberbegriff des Anspruchs 1. Die Erfindung betrifft weiter einen Verbrennungsrost umfassend mindestens einen solchen Rostblock. Die Erfindung betrifft ferner die Verwendung des besagten Verbrennungsrosts für die Verbrennung von Abfall sowie eine Abfallverbrennungsanlage umfassend einen solchen Verbrennungsrost.

Verbrennungsroste für die grosstechnische Verbrennung von Abfall sind dem Fachmann seit langer Zeit bekannt. Solche Verbrennungsroste können etwa in Form von Schubverbrennungsrosten vorliegen, welche bewegliche Teile einschliessen, die geeignet sind, Schürhübe auszuführen. Dabei wird das Brenngut von einem einlassseitigen Ende des Verbrennungsrosts zu seinem auslassseitigen Ende hin gefördert und währenddessen verbrannt. Um den Verbrennungsrost mit dem für die Verbrennung erforderlichen Sauerstoff zu versorgen, sind entsprechende, durch den Verbrennungsrost hindurchführende Luftzuführungen vorgesehen, über die die sogenannte Primärluft eingeführt wird.

Ein häufig verwendeter Verbrennungsrost stellt der sogenannte Treppenrost dar. Dieser umfasst nebeneinander angeordnete, jeweils eine Rostblockreihe bildende Rostblöcke. Die Rostblockreihen sind dabei treppenartig übereinander angeordnet, wobei bei sogenannten Vorschubrosten das in Schubrichtung betrachtet vordere Ende eines Rostblocks auf einer Auflagefläche des in Transportrichtung benachbarten Rostblocks aufliegt und bei entsprechender Schubbewegung auf dieser Auflagefläche bewegt wird. Bei sogenannten Rückschubrosten sind die Rostblöcke gegenüber Vorschubrosten in Transportrichtung des Brennguts betrachtet um 180° gedreht angeordnet. Daher liegt bei Rückschubrosten das in Schubrichtung betrachtet vordere Ende des Rostblocks auf einer Auflagefläche des jeweils vorherigen Rostblocks auf. Im Gegensatz zu Vorschubrosten ist bei Rückschubrosten die Schubrichtung somit der sich durch die Neigung des Rückschubrostes ergebenden Transportrichtung entgegengesetzt.

Ein als Vorschubrost ausgebildeter Verbrennungsrost und ein Rostblock für einen solchen Verbrennungsrost wird etwa in der EP 1 191 282 beschrieben, welche sich auf einen wassergekühlten Rostblock bezieht. Ein weiterer Verbrennungsrost der beschriebenen Art wird zudem etwa in der EP 2 184 540 beschrieben, welche sich auf einen luftgekühlten Rostblock bezieht.

Konkret umfasst der in EP 1 191 282 beschriebene Rostblock einen als Gussteil ausgebildeten Blockkörper, der eine eine Auflagefläche für den zu behandelnden Abfall bildende obere Wand und eine vordere Wand aufweist. Im unteren Bereich der vorderen Wand ist ein Fuss ausgebildet, der dazu bestimmt ist, auf der Auflagefläche eines in Schubrichtung benachbarten Rostblocks verschiebbar aufzuliegen, während im oberen Bereich der vorderen Wand Öffnungen zum Einbringen der Primärluft angeordnet sind. Dokument EP0921354 offenbart den Oberbegriff des Anspruchs 1.

Durch das über die Rostblöcke geförderte Brenngut sind diese im Allgemeinen einem relativ hohen Verschleiss ausgesetzt. Der Abrieb ist dabei gerade im Bereich des vordersten Endes der Auflagefläche besonders hoch, wo das Brenngut von der Auflagefläche des Rostblocks über eine entsprechende Abwurfkante auf die Auflagefläche des nachfolgenden Rostblocks abgeworfen wird. Dies kann insbesondere auch zu einer Erosion der unter dem Rand angeordneten Luftaustrittsöffnungen führen, was die kontrollierte Luftzufuhr zu dem auf dem Verbrennungsrost liegenden Brennbett negativ beinträchtigen kann.

Im Übrigen ist für einen Betreiber einer Verbrennungsanlage von blossem Auge oft nicht ohne weiteres ersichtlich, wann der Rostblock seine Lebensdauer überschritten hat bzw. wie weit der Abrieb schon fortgeschritten ist. Um einen sicheren Betrieb der Anlage zu gewährleisten, nichtsdestotrotz aber einen unnötigen Ersatz von noch funktionstüchtigen Rostblöcken zu vermeiden, ist daher eine einfache Überprüfung des Grades des Abriebs von blossem Auge wünschenswert.

Gemäss einem ersten Aspekt liegt die erfindungsgemäss zu lösende Aufgabe somit darin, einen eingangs genannten Rostblock zur Verfügung zu stellen, welcher über eine lange Lebensdauer verfügt und in welchem insbesondere die Erosion des die Luftzufuhröffnungen enthaltenden Wandabschnitts minimiert ist.

Die Aufgabe gemäss dem oben geschilderten ersten Aspekt wird durch den im unabhängigen Anspruch 1 definierten Rostblock gelöst.

Bevorzugte Ausführungsformen des erfindungsgemässen Rostblocks sind in den von den jeweiligen unabhängigen Ansprüchen abhängigen Ansprüchen wiedergegeben.

Gemäss Anspruch 1 betrifft die vorliegende Erfindung somit einen Rostblock für einen Verbrennungsrost, in dem aufeinanderfolgende Rostblöcke treppenartig übereinander angeordnet sind und derart ausgestaltet sind, mittels relativ zueinander ausgeführter Schubbewegungen das Brenngut während der Verbrennung umzuschichten und zu fördern. Solche Verbrennungsroste werden wie eingangs erwähnt auch als Treppenroste bezeichnet.

Der erfindungsgemässe Rostblock umfasst einen als Gussteil ausgebildeten Blockkörper. In der Regel ist der Blockkörper im Wesentlichen in Form eines länglichen Quaders mit einer Längsachse L ausgebildet.

Der Blockkörper umfasst eine obere Wand, die eine mindestens teilweise parallel zur Längsachse L des Blockkörpers verlaufende Auflagefläche bildet, entlang welcher das Brenngut gefördert werden soll und deren in Schubrichtung S betrachtet vorderstes Ende einen Rand bildet, über den die Auflagefläche in eine von einer vorderen Wand gebildete Schubfläche abfällt.

Die vordere Wand weist mindestens eine im Längsschnitt betrachtet rechtwinklig oder schräg zur Schubfläche verlaufende Luftzufuhröffnung zur Zufuhr von Luft auf den Verbrennungsrost auf und ist in ihrem untersten Bereich in Form eines Fusses ausgebildet, welcher dazu bestimmt ist, auf der Auflagefläche eines in Schubrichtung benachbarten Rostblocks aufzuliegen.

In der bevorzugten Ausführungsform, in welcher der erfindungsgemässe Rostblock für einen Vorschubrost bestimmt ist, liegt der Fuss somit auf dem in Transportrichtung des Brennguts nachfolgenden Rostblock bzw. dessen Auflagefläche auf. Denkbar ist aber auch, dass der erfindungsgemässe Rostblock für einen Rückschubrost bestimmt ist; in diesem Fall liegt der Fuss auf dem in Transportrichtung des Brennguts vorhergehenden Rostblock bzw. dessen Auflagefläche auf.

Mindestens die vordere Auflagekante der Schubfläche ist in einer im Wesentlichen rechtwinklig zur Längsachse L verlaufenden Ebene E angeordnet. Denkbar ist diesbezüglich, dass eine im untersten Bereich der vorderen Wand angeordnete Ebene, deren unteres Ende durch die vordere Auflagekante gebildet wird, in der Ebene E angeordnet ist, wohingegen auch denkbar ist, dass lediglich die durch die vordere Auflagekante beschriebene Linie in der Ebene E angeordnet ist.

Erfindungsgemäss ist nun der Rand entlang der Längsachse L und in Schubrichtung S betrachtet bezüglich der Ebene E vorversetzt. Dadurch kann gewährleistet werden, dass mindestens ein Teil der Schubfläche einer verminderten Erosion durch das Brenngut ausgesetzt ist und dass insbesondere die Luft leichter durch die Luftzufuhröffnung(en) austreten kann. Im Vergleich zu vorbekannten Rostblöcken kann letztendlich somit erfindungsgemäss eine Minimierung der auf die Schubfläche wirkenden abrasiven Kräfte und somit des abriebbedingten Verschleisses des Rostblocks insgesamt erhalten werden.

Wie in den Rostblöcken gemäss EP 1 191 282 ist auch im Rostblock gemäss der vorliegenden Erfindung die mindestens eine Luftzufuhröffnung unterhalb des Rands angeordnet, über den die Auflagefläche in die Schubfläche abfällt.

Gemäss einer besonders bevorzugten Ausführungsform der Erfindung ist sie allerdings entlang der Längsachse L und in Schubrichtung S betrachtet bezüglich des Rands zurückversetzt. Mit anderen Worten ist derjenige Bereich der Schubfläche, in dem die mindestens eine Luftzufuhröffnung angeordnet ist, in einer Ebene angeordnet, die entlang der Längsachse L und in Schubrichtung S betrachtet bezüglich des Rands zurückversetzt ist. Dies stellt einen klaren Unterschied zu den Rostblöcken gemäss EP 1 191 282 dar, in welchem der Rand in derselben Ebene liegt wie die Schubfläche.

Erfindungsgemäß sind die obere Wand und die vordere Wand in demjenigen Bereich, in dem sie aufeinandertreffen, verdickt ausgebildet, wobei die Wandverdickung im Längsschnitt betrachtet gewölbt ausgebildet ist, d.h. in Form eines Wulsts vorliegt. Durch die Wandverdickung in demjenigen Bereich des Rostblocks, welcher einem besonders starken Verschleiss ausgesetzt ist, kann eine Erhöhung der Lebensdauer des Rostblocks erreicht, da ein wesentlich stärkerer Abrieb toleriert werden kann.

Konkret ist der Rand entlang der Längsachse L und in Schubrichtung S betrachtet bezüglich der Ebene E um mindestens 3 mm vorversetzt, bevorzugt um mindestens 5 mm, und am meisten bevorzugt um mindestens 10 mm.

Weiter ist bevorzugt, dass der Rand entlang der Längsachse L und in Schubrichtung S betrachtet bezüglich der Ebene E um höchstens 100 mm, bevorzugt um höchstens 50 mm, und am meisten bevorzugt um höchstens 30 mm vorversetzt ist.

Mithin liegt der Abstand, mit welchem der Rand bezüglich der Ebene E vorversetzt ist, bevorzugt im Bereich von 3 mm bis 100 mm, besonders bevorzugt im Bereich von 5 mm bis 50 mm, und am meisten bevorzugt im Bereich von 10 mm bis 30 mm. Somit kann eine lange Lebensdauer und insbesondere eine Verminderung der Erosion des die Luftzufuhröffnungen enthaltenden Wandabschnitts gewährleistet werden, ohne dass von der Grundform etablierter Rostblöcke wie demjenigen gemäss EP 1 191 282 stark abgewichen werden müsste.

Gemäss einer weiteren bevorzugten Ausführungsform verläuft die mindestens eine Luftzufuhröffnung im Längsschnitt betrachtet in einem Winkel α zu dem unmittelbar an die jeweilige Luftzufuhröffnung angrenzenden Bereich der Schubfläche, wobei α in einem Bereich von 90° bis 135°, bevorzugt von 95° bis 125°, besonders bevorzugt von 100° bis 120°, und am meisten bevorzugt von 105° bis 115° liegt. Dadurch wird eine optimale Primärluftzuführung zum Verbrennungsrost bzw. zum Brennbett auf dem Verbrennungsrost erhalten, was zu einem sehr hohen Ausbrand des Brennguts beiträgt. Der für die Bestimmung des Winkels α relevante Bereich der Luftzufuhröffnung ist dabei der Bereich unmittelbar vor dem Austritt der jeweiligen Luftzufuhröffnung aus der vorderen Wand. Ist der unmittelbar an die jeweilige Luftzufuhröffnung angrenzende Bereich der Schubfläche gewölbt ausgebildet, so ist für die Bestimmung des Winkels α die sich in diesem Bereich ergebende Tangente relevant.

In der Regel ist der Rostblock seitlich durch jeweils eine sich in Längsrichtung erstreckende Seitenwand abgeschlossen. Dabei weist gemäss einer besonders bevorzugten Ausführungsform mindestens eine Seitenwand eine Verschleissmarkierung auf, die eine von der Ebene der Auflagefläche und/oder von der Ebene der Schubfläche beabstandete Kontur beschreibt.

Wie weiter unten im Detail beschrieben wird, erlaubt es die Verschleissmarkierung, den Grad des Abriebs sehr leicht von Auge zu bestimmen. Somit kann zum einen gewährleistet werden, dass ein verschlissener Rostblock rechtzeitig erkannt wird, was zu einem sichereren Betrieb des Verbrennungsrosts beiträgt. Zum anderen wird ermöglicht, dass der Rostblock tatsächlich bis zum Ende seiner Lebenszeit genutzt wird; ein Ersatz eines an und für sich noch funktionstüchtigen Rostblocks wird somit verhindert.

Dadurch, dass der ursprüngliche Abstand zwischen der Kontur der Verschleissmarkierung und der Aussenkontur des Rostblocks bekannt ist, kann zudem relativ zuverlässig prognostiziert werden, wann der Rostblock bei gleichbleibendem Betrieb verschlissen sein wird.

Bevorzugt ist die Kontur der Verschleissmarkierung von der Ebene der Auflagefläche und/oder von der Ebene der Schubfläche um 15 mm bis 30 mm, am meisten bevorzugt um 20 mm bis 25 mm beabstandet. Dieser Abstand entspricht dem maximal zulässigen Abrieb des Rostblocks, bis zu welchem er noch voll funktionstüchtig ist.

Weiter ist bevorzugt, dass die Kontur der Verschleissmarkierung mindestens bereichsweise parallel zur Ebene der Auflagefläche und/oder der Schubfläche verläuft. Dies erlaubt eine besonders einfache Überprüfung des Grades des Abriebs an den einzelnen Stellen des Rostblocks.

Besonders bevorzugt verläuft die Kontur der Verschleissmarkierung mindestens zu jenem Bereich der Auflagefläche und der Schubfläche parallel, wo diese aufeinandertreffen. Dies, weil der Rostblock gerade in jenem Bereich einem besonders hohen Verschleiss ausgesetzt ist und eine Überprüfung des Abriebgrades somit in diesem Bereich von besonderer Relevanz ist.

Weiter ist bevorzugt, dass die Verschleissmarkierung in Form einer Kerbe oder eines Rücksprungs ausgebildet ist. Die Kerbe bzw. der Rücksprung kann dabei durchgezogen oder unterbrochen ausgestaltet sein. Gemäss dieser Ausführungsform kann das zusätzliche Material, welches für die bevorzugte Wandverdickung im Bereich der Abwurfkante benötigt wird, durch die durch die Kerbe bzw. den Rücksprung ermöglichte Materialeinsparung mindestens teilweise kompensiert oder gar überkompensiert werden. Da die Kerbe bzw. der Rücksprung in der Seitenwand und somit in einem relativ schwach beanspruchten Bereich des Rostblocks ausgebildet ist, geht diese Materialeinsparung nicht zulasten der Stabilität bzw. der Lebensdauer des Rostblocks.

Zusätzlich ist denkbar, auf der Auflagefläche des Rostblocks eine Erhebung oder eine Profilierung vorzusehen, welche als weitere Verschleissmarkierung fungiert. So kann der Abrieb sehr einfach über die Erosion der Erhebung bzw. der Profilierung bestimmt werden. Insbesondere kann diese weitere Verschleissmarkierung mit Angaben zum Rostblock versehen werden, die mindestens temporär ersichtlich sein sollen. So kann die weitere Verschleissmarkierung etwa mit der Herkunftsangabe bzw. dem "Stempel" des Rostblockherstellers versehen werden.

Wie erwähnt kann durch das Vorliegen der Verschleissmarkierung der Grad des Abriebs sehr leicht von Auge festgestellt werden. So hat der Rostblock in der Regel dann das Ende seiner Lebensdauer erreicht, wenn die Aussenkontur des Rostblocks mit der Kontur der Verschleissmarkierung mindestens teilweise zusammenfällt oder wenn die Kontur der Verschleissmarkierung gar nicht mehr sichtbar ist.

Gemäss einem weiteren Aspekt betrifft die vorliegende Erfindung zudem einen Verbrennungsrost umfassend mindestens einen Rostblock nach Anspruch 1.

Desweiteren betrifft die vorliegende Erfindung die Verwendung eines oben beschriebenen Verbrennungsrosts für die Verbrennung von Abfall sowie eine Abfallverbrennungsanlage umfassend einen solchen Verbrennungsrost.

Die Erfindung wird anhand der anliegenden Figuren illustriert. Von diesen zeigt:
- Fig. 1: einen Rostblock gemäss dem Stand der Technik in der Seitenansicht;
- Fig. 2: den in Fig. 1 gezeigten Rostblock des Stands der Technik in der Draufsicht von oben;
- Fig. 3: den in Fig. 1 und 2 gezeigten Rostblock des Stands der Technik im Längsschnitt durch die Schnittebene A-A;
- Fig. 4: einen Rostblock gemäss dem ersten Aspekt der vorliegenden Erfindung in der Seitenansicht;
- Fig. 5: den Rostblock gemäss Fig. 4 in der Draufsicht von oben;
- Fig. 6: den Rostblock gemäss den Fig. 4 und 5 im Längsschnitt durch die Schnittebene A-A;
- Fig. 7: einen Rostblock gemäss einem Aspekt, der nicht zur Erfindung gehört, in der Seitenansicht; und
- Fig. 8: den Rostblock gemäss Fig. 7 in der Draufsicht von oben.

Wie aus den Fig. 4 bis 6 im Vergleich zu Fig. 1 bis 3 ersichtlich ist, ist dem erfindungsgemässen Rostblock 10 mit vorbekannten Rostblöcken gemeinsam, dass er einen als Gussteil ausgebildeten Blockkörper 12 umfasst, welcher im Wesentlichen in Form eines länglichen Quaders 121 mit einer Längsachse L ausgebildet ist.

Der Blockkörper 12 umfasst eine obere Wand 14, die eine parallel zur Längsachse L verlaufende Auflagefläche 16 bildet, entlang welcher das Brenngut gefördert werden soll und deren in Schubrichtung S betrachtet vorderstes Ende einen Rand 19 bildet, über den die Auflagefläche 16 in eine von einer vorderen Wand 20 gebildete Schubfläche 22 abfällt. In den gezeigten Ausführungsformen weist die Auflagefläche einen ersten Auflageflächenbereich 16a und einen zweiten Auflageflächenbereich 16b auf, welche beide parallel zur Längsachse L verlaufen, wobei aber der erste Auflageflächenbereich 16a gegenüber dem zweite Auflageflächenbereich 16b nach oben versetzt angeordnet und über eine abgeschrägten Übergang 17 mit diesem verbunden ist.

Im Übrigen ist in der in den Fig. 1 bis 3 gezeigten Ausführungsform des Stands der Technik der unmittelbar vor dem Rand gelegene Bereich der Auflagefläche in Form einer Abschrägung 21 ausgebildet.

Auf der der vorderen Wand 20 gegenüberliegenden Seite weist der Blockkörper 12 eine hintere Wand 24 auf, welche mit mindestens einem Haken 26 ausgestatten ist, mit welchem der Rostblock 10 in ein Blockhalterohr eingehängt werden kann. Auf der der Auflagefläche abgewandten Unterseite des Rostblocks 10 ist zudem ein Mittelsteg 29 angeordnet.

Seitlich ist der Rostblock 10 jeweils durch eine sich in Längsrichtung erstreckende Seitenwand 28a, 28b abgeschlossen.

Innerhalb des Verbrennungsrosts liegt der Rostblock 10 auf einem in Schubrichtung S nachfolgenden Rostblock auf. Hierzu ist der unterste Bereich 32 der vorderen Wand 20 in Form eines Fusses 34 ausgebildet, welcher dazu bestimmt ist, auf der Auflagefläche eines in Schubrichtung S benachbarten Rostblocks aufzuliegen. Der unterste Bereich einschliesslich der durch diesen ausgebildeten vorderen Auflagekante der Schubfläche ist in einer im Wesentlichen rechtwinklig zur Längsachse L verlaufenden Ebene E angeordnet.

Wie in Fig. 3 und 6 gezeigt ist, sind im vorbekannten Rostblock und im konkret dargestellten erfindungsgemässen Rostblock in einem oberen, d.h. dem Rand 19 zugewandten Bereich 36 der vorderen Wand 20 zwei durch die Wand hindurchführende Luftzufuhröffnungen 38 zur Zufuhr von Luft auf den Verbrennungsrost ausgebildet, wobei in der Figur nur eine dieser Luftzufuhröffnungen gezeigt ist.

In Gegensatz zum Rostblock des Stands der Technik sind im erfindungsgemässen Rostblock 10 in demjenigen Bereich, in dem die obere Wand 14 und die vordere Wand 20 aufeinandertreffen, diese verdickt ausgebildet. Konkret ist die Wandverdickung 40 im Längsschnitt betrachtet gewölbt ausgebildet.

Der durch die Wandverdickung 40 gebildete Rand 19 ist somit entlang der Längsachse L und in Schubrichtung S betrachtet bezüglich der Ebene E vorversetzt, wobei in der gezeigten Ausführungsform der Abstand D zwischen dem Rand 19 und der Ebene E ca. 25 mm beträgt.

Zudem sind die Luftzufuhröffnungen entlang der Längsachse L und in Schubrichtung S betrachtet bezüglich des Rands zurückversetzt, in der konkret gezeigten Ausführungsform um einen Abstand d von ca. 8 mm.

In dem in Fig. 6 dargestellten erfindungsgemässen Rostblock verlaufen die Luftzufuhröffnungen 38 im Längsschnitt betrachtet in einem Winkel α von ca. 90° zur Schubfläche 22 in ihrem unmittelbar an die jeweilige Luftzufuhröffnung angrenzenden Bereich.

Gemäss dem in Fig. 7 und 8 gezeigten Rostblock des zweiten Aspekts weist die Seitenwand 28a eine Verschleissmarkierung 42 in Form eines Rücksprungs 421 auf, die eine von der Ebene der Auflagefläche 16, insbesondere des zweiten Auflageflächenbereichs 16b und der Abschrägung 21, und von der Ebene der Schubfläche 22 beabstandete Kontur 44 beschreibt. Dabei verläuft die Verschleissmarkierung 42 bzw. die Kontur 44 im Wesentlichen parallel zum zweiten Auflageflächenbereich 16b und zur Abschrägung 21 der Auflagefläche 16 sowie zur Schubfläche 22. Mithin verläuft die Kontur 44 in einem ersten Bereich 44a parallel zur Ebene des zweiten Auflageflächenbereichs 16b, in einem zweiten Bereich 44b parallel zur Abschrägung 21, und in einem dritten Bereich 44c parallel zur Schubfläche 22.

Konkret ist die Verschleissmarkierung in der gezeigten Ausführungsform von der Ebene E der Schubfläche 22 um eine Distanz γ von ca. 20 mm beabstandet.

Im Betrieb werden die Rostblöcke 10 mittels der Blockhalterohre relativ zueinander bewegt. Je nachdem, ob die Blockhalterohre einem stationären oder einem beweglichen Rostblock zugeordnet sind, sind die Blockhalterohre entweder an ortsfesten Konsolen befestigt oder an Konsolen, die in einem beweglichen Rostwagen angeordnet sind. Der Antrieb erfolgt mittels Hydraulikzylinder, welche die Rostwagen über Rollen auf entsprechenden Laufflächen vor- und zurückbewegen.

Durch die dadurch erhaltene Relativbewegung wird der Fuss 34 eines ersten Rostblocks 10 über die Auflagefläche 16 des jeweils nachfolgenden Rostblocks 10 vorwärts- und zurückgeschoben, wobei das Brenngut über die Auflagefläche 16 gefördert wird, bevor es über den Rand 19 auf die Auflagefläche 16 des nachfolgenden Rostblocks 10 abgeworfen wird.

Dadurch, dass der Rand 19 wie beschrieben bezüglich der Ebene E vorversetzt ist, kann erreicht werden, dass mindestens ein Teil der Schubfläche 22 einer verminderten Erosion durch das Brenngut ausgesetzt ist und dass insbesondere die Luft leichter durch die Luftzufuhröffnungen 38 austreten kann. Im Übrigen kann durch die Wandverdickung 40 in demjenigen Bereich des Rostblocks 10, welchem einem besonders starken Verschleiss ausgesetzt ist, ein wesentlich stärkerer Abrieb toleriert werden, womit letztendlich eine erhöhte Lebensdauer des Rostblocks erreicht wird.

Der Grad des Abriebs lässt sich mittels der Verschleissmarkierung der in den Fig. 7 und 8 gezeigten Ausführungsform sehr leicht von Auge bestimmen: Hat der Abrieb ein Mass erreicht, dass die Aussenkontur des Rostblocks 10 mit der Kontur 44 der Verschleissmarkierung 42 in der Seitenansicht mindestens teilweise zusammenfällt oder dass die Kontur 44 der Verschleissmarkierung 42 gar nicht mehr sichtbar ist, so ist der Rostblock 10 verschlissen und muss ersetzt werden.

Dadurch, dass der ursprüngliche Abstand zwischen der Kontur 44 der Verschleissmarkierung 42 und der Aussenkontur des Rostblocks 10 bekannt ist, kann zudem relativ zuverlässig prognostiziert werden, wann der Rostblock bei gleichbleibendem Betrieb verschlissen sein wird.

### Bezugszeichenliste

- 10: Rostblock
- 12; 121: Blockkörper; Quader
- 14: obere Wand
- 16: Auflagefläche
- 16a, b: parallel zur Längsachse verlaufenden Bereiche der Auflagefläche
- 17: abgeschrägter Übergang
- 19: Rand
- 20: vordere Wand
- 21: Abschrägung
- 22: Schubfläche
- 23: vordere Auflagekante
- 24: hintere Wand des Blockkörpers
- 26: Haken
- 28a, b: Seitenwände
- 29: Mittelsteg
- 30: Blockkörperinnenraum
- 32: unterster Bereich der vorderen Wand
- 34: Fuss
- 36: oberer Bereich der vorderen Wand
- 38: Luftzufuhröffnung
- 40: Wandverdickung
- 42; 421: Verschleissmarkierung; Rücksprung
- 44; 44a-c: Kontur, unterschiedliche Bereiche der Kontur
- L: Längsachse
- S: Schubrichtung
- d: Abstand, um den die Luftzufuhröffnungen entlang der Längsachse L und in Schubrichtung S betrachtet bezüglich des Rands zurückversetzt sind
- E: Ebene, in welcher die vordere Auflagekante angeordnet ist
- D: Abstand, um den der Rand entlang der Längsachse L und in Schubrichtung S betrachtet bezüglich der Ebene E vorversetzt ist
- α: Winkel, in dem die Luftzufuhröffnung im Längsschnitt betrachtet zur Schubfläche verläuft
- γ: Distanz, mit der die Verschleissmarkierung von der Ebene der Schubfläche beabstandet ist

## Patentansprüche

1. Rostblock (10) für einen Verbrennungsrost, in dem aufeinanderfolgende Rostblöcke treppenartig übereinander angeordnet sind und derart ausgestaltet sind, mittels relativ zueinander ausgeführter Schubbewegungen das Brenngut während der Verbrennung umzuschichten und zu fördern, wobei der Rostblock (10) einen als Gussteil ausgebildeten Blockkörper (12) umfasst, der eine obere Wand (14) umfasst, die eine mindestens teilweise parallel zu einer Längsachse L des Blockkörpers verlaufende Auflagefläche (16) bildet, entlang welcher das Brenngut gefördert werden soll und deren in Schubrichtung S betrachtet vorderstes Ende einen Rand (19) bildet, über den die Auflagefläche (16) in eine von einer vorderen Wand (20) gebildete Schubfläche (22) abfällt, die vordere Wand (20) mindestens eine Luftzufuhröffnung (38) zur Zufuhr von Luft auf den Verbrennungsrost aufweist und in ihrem untersten Bereich (32) in Form eines Fusses (34) ausgebildet ist, welcher dazu bestimmt ist, auf der Auflagefläche eines in Schubrichtung S benachbarten Rostblocks aufzuliegen, wobei mindestens die vordere Auflagekante (23) der Schubfläche (22) in einer im Wesentlichen rechtwinklig zur Längsachse L verlaufenden Ebene E angeordnet ist, die Luftzufuhröffnung (38) im Längsschnitt betrachtet rechtwinkelig oder schräg zur Schubfläche (22) verläuft, **dadurch gekennzeichnet, dass** der Rand (19) entlang der Längsachse L und in Schubrichtung S betrachtet bezüglich der Ebene E vorversetzt ist, die obere Wand (14) und die vordere Wand (20) in demjenigen Bereich, in dem sie aufeinandertreffen, verdickt ausgebildet sind und die Wandverdickung (40) im Längsschnitt betrachtet gewölbt ausgebildet ist.

2. Rostblock gemäss Anspruch 1, **dadurch gekennzeichnet, dass** die mindestens eine Luftzufuhröffnung (38) unterhalb des Rands (19) angeordnet ist und entlang der Längsachse L und in Schubrichtung S betrachtet bezüglich des Rands (19) zurückversetzt ist.

3. Rostblock gemäss einem der vorhergehenden Ansprüche, **dadurch gekennzeichnet, dass** der Rand (19) entlang der Längsachse L und in Schubrichtung S betrachtet bezüglich der Ebene E um mindestens 3 mm, bevorzugt um mindestens 5 mm, und am meisten bevorzugt um mindestens 10 mm vorversetzt ist.

4. Rostblock gemäss einem der vorhergehenden Ansprüche, **dadurch gekennzeichnet, dass** der Rand (19) entlang der Längsachse L und in Schubrichtung S betrachtet bezüglich der Ebene E um höchstens 100 mm, bevorzugt um höchstens 50 mm, und am meisten bevorzugt um höchstens 30 mm vorversetzt ist.

5. Rostblock gemäss einem der vorhergehenden Ansprüche, **dadurch gekennzeichnet, dass** die mindestens eine Luftzufuhröffnung (38) im Längsschnitt betrachtet in einem Winkel α zu dem unmittelbar an die jeweilige Luftzufuhröffnung (38) angrenzenden Bereich der Schubfläche (22) verläuft, wobei α von 90° bis 135°, bevorzugt von 95° bis 125°, besonders bevorzugt 100° bis 120°, und am meisten bevorzugt 105° bis 115° beträgt.

6. Rostblock gemäss einem der vorhergehenden Ansprüche, **dadurch gekennzeichnet, dass** der Rostblock (10) auf mindestens einer Seite durch eine sich in Längsrichtung erstreckende Seitenwand (28a, 28b) abgeschlossen ist und mindestens eine Seitenwand (28a, 28b) eine Verschleissmarkierung (42) aufweist, die eine von der Ebene der Auflagefläche (16) und/oder von der Ebene der Schubfläche (22) beabstandete Kontur (44) beschreibt.

7. Rostblock gemäss Anspruch 6, **dadurch gekennzeichnet, dass** die Kontur (44) der Verschleissmarkierung (42) von der Ebene der Auflagefläche (16) und/oder von der Ebene der Schubfläche (22) um 15 mm bis 30 mm, und am meisten bevorzugt um 20 mm bis 25 mm beabstandet ist.

8. Rostblock gemäss Anspruch 6 oder 7, **dadurch gekennzeichnet, dass** die Kontur (44) der Verschleissmarkierung (42) mindestens bereichsweise parallel zur Ebene der Auflagefläche (16) und/oder der Ebene der Schubfläche (22) verläuft.

9. Rostblock gemäss Anspruch 8, **dadurch gekennzeichnet, dass** die Kontur (44) der Verschleissmarkierung (42) mindestens zu jenem Bereich der Auflagefläche (16) und der Schubfläche (22) parallel verläuft, wo diese aufeinandertreffen.

10. Rostblock gemäss einem der Ansprüche 6 bis 9, **dadurch gekennzeichnet, dass** die Verschleissmarkierung (42) in Form einer durchgezogenen oder unterbrochenen Kerbe oder eines Rücksprungs (421) ausgebildet ist.

11. Verbrennungsrost umfassend mindestens einen Rostblock (10) gemäss einem der vorgehenden Ansprüche.

12. Verwendung eines Verbrennungsrosts gemäss Anspruch 11 für die Verbrennung von Abfall.

13. Abfallverbrennungsanlage umfassend einen Verbrennungsrost gemäss Anspruch 11.

## Claims

1. A grate block (10) for a combustion grate in which sequential grate blocks are arranged one above the other in a step-like manner and are configured so as to rearrange and convey the combustion material during combustion by means of pushing movements which are carried out relative to each other, wherein the grate block (10) comprises a block member (12) which is formed as a cast component and which comprises an upper wall (14) forming a support face (16) that extends at least partially parallel with a longitudinal axis L of the block member and along which the combustion material is intended to be conveyed and a foremost end of the upper wall, when viewed in the pushing direction S, forms an edge (19) via which the support face (16) descends into a pushing face (22) formed by a front wall (20), the front wall (20) has at least one air supply opening (38) in order to supply air to the combustion grate and is formed in the lowest region (32) thereof in the form of a base (34) which is intended to be positioned on the support face of a grate block which is adjacent in the pushing direction S, wherein at least the front support edge (23) of the pushing face (22) is arranged in a plane E which extends substantially perpendicularly to the longitudinal axis L, the air supply opening (38) when viewed as a longitudinal section extends perpendicularly or obliquely with respect to the pushing face (22), **characterized in that** the edge (19) is offset forward with respect to the plane E when viewed along the longitudinal axis L and in the pushing direction S, the upper wall (14) and the front wall (20) are formed in a thickened manner in the region in which they meet each other and the wall thickening (40) is constructed in a curved manner when viewed as a longitudinal section.

2. The grate block as claimed in claim 1, **characterized in that** the at least one air supply opening (38) is arranged below the edge (19) and is offset backward with respect to the edge (19) when viewed along the longitudinal axis L and in the pushing direction S.

3. The grate block as claimed in one of the preceding claims, **characterized in that** the edge (19) when viewed along the longitudinal axis L and in the pushing direction S is offset forward with respect to the plane E by at least 3 mm, preferably by at least 5 mm, and most preferably by at least 10 mm.

4. The grate block as claimed in one of the preceding claims, **characterized in that** the edge (19) when viewed along the longitudinal axis L and in the pushing direction S is offset forward with respect to the plane E by a maximum of 100 mm, preferably by a maximum of 50 mm, and most preferably by a maximum of 30 mm.

5. The grate block as claimed in one of the preceding claims, **characterized in that** the at least one air supply opening (38) when viewed as a longitudinal section extends at an angle α with respect to the region of the pushing face (22) directly adjacent to the respective air supply opening (38), wherein α is from 90° to 135°, preferably from 95° to 125°, in a particularly preferred manner from 100° to 120° and most preferably from 105° to 115°.

6. The grate block as claimed in one of the preceding claims, **characterized in that** the grate block (10) is closed at least at one side by a side wall (28a, 28b) which extends in the longitudinal direction and at least one side wall (28a, 28b) has a wear marking (42) which describes a contour (44) which is spaced apart from the plane of the support face (16) and/or from the plane of the pushing face (22) .

7. The grate block as claimed in claim 6, **characterized in that** the contour (44) of the wear marking (42) is spaced apart from the plane of the support face (16) and/or from the plane of the pushing face (22) by from 15 mm to 30 mm and most preferably by from 20 mm to 25 mm.

8. The grate block as claimed in claim 6 or 7, **characterized in that** the contour (44) of the wear marking (42) extends at least partially parallel with the plane of the support face (16) and/or the plane of the pushing face (22).

9. The grate block as claimed in claim 8, **characterized in that** the contour (44) of the wear marking (42) extends parallel at least with the region of the support face (16) and the pushing face (22) where they meet each other.

10. The grate block as claimed in one of claims 6 to 9, **characterized in that** the wear marking (42) is constructed in the form of a continuous or interrupted notch or a recess (421).

11. A combustion grate comprising at least one grate block (10) as claimed in one of the preceding claims.

12. Use of a combustion grate as claimed in claim 11 for burning waste.

13. A waste combustion installation comprising a combustion grate as claimed in claim 11.

## Revendications

1. Un bloc de grille (10) pour une grille de combustion dans laquelle des blocs de grille se suivant l'un l'autre sont disposés l'un au-dessus de l'autre à la façon d'un escalier et sont configurés de façon à réarranger et convoyer le matériau combustible pendant la combustion au moyen de mouvements de poussée qui sont exécutés relativement l'un par rapport à l'autre, le bloc de grille (10) comprenant un élément de bloc (12) qui est réalisé comme un composant coulé et comprenant une paroi supérieure (14) formant une face de support (16) qui s'étend au moins partiellement parallèlement à un axe longitudinal L de l'élément de bloc et le long de laquelle le matériau combustible est destiné à être convoyé et dont une extrémité la plus avant, vu dans la direction de poussée S, forme un bord (19) duquel la face de support (16) descend en tant qu'une face de poussée (22) réalisée par une paroi frontale (20), la paroi frontale (20) ayant au moins une ouverture d'admission d'air (38) pour fournir de l'air à la grille de combustion et étant réalisée dans sa région la plus basse (32) en forme de base (34) destinée à être positionnée sur la face de support du bloc de grille qui est adjacent dans la direction de poussée S, au moins le bord de support frontal (23) de la face de poussée (22) étant disposé dans un plan E qui s'étend substantiellement perpendiculairement à l'axe longitudinal L, l'ouverture d'admission d'air (38) vue comme une section longitudinale s'étendant perpendiculairement ou obliquement par rapport à la face de poussée (22), **caractérisé en ce que** le bord (19) est décalé vers l'avant par rapport au plan E vu le long de l'axe longitudinal L et dans la direction de poussée S, la paroi supérieure (14) et la paroi frontale (20) est réalisée de manière en s'épaississant dans la région dans laquelle elles se rencontrent et l'épaississement de paroi (40) est réalisé de façon bombée vu comme une section longitudinale.

2. Le bloc de grille selon la revendication 1, **caractérisé en ce que** la au moins une ouverture d'admission d'air (38) est disposée en dessous du bord (19) et est décalée vers l'arrière par rapport au bord (19) vu le long de l'axe longitudinal L et dans la direction de poussée S.

3. Le bloc de grille selon l'une des revendications précédentes, **caractérisé en ce que** le bord (19) vu le long de l'axe longitudinal L et dans la direction de poussée S est décalé vers l'avant par rapport au plan E d'au moins 3 mm, préférablement d'au moins 5 mm, et plus préférablement d'au moins 10 mm.

4. Le bloc de grille selon l'une des revendications précédentes, **caractérisé en ce que** le bord (19) vu le long de l'axe longitudinal L et dans la direction de poussée S est décalé vers l'avant par rapport au plan E d'un maximum de 100 mm, préférablement d'un maximum de 50 mm, et plus préférablement d'un maximum de 30 mm.

5. Le bloc de grille selon l'une des revendications précédentes, **caractérisé en ce que** la au moins une ouverture d'admission d'air (38) vue comme une section longitudinale s'étend avec un angle α par rapport à la région de la face de poussée (22) directement adjacente à chaque ouverture d'admission d'air (38), α étant de 90° à 135°, préférablement de 95° à 125°, d'une manière particulièrement préférée de 100° à 120° et plus préférablement de 105° à 115°.

6. Le bloc de grille selon l'une des revendications précédentes, **caractérisé en ce que** le bloc de grille (10) est fermé au moins d'un côté par une paroi latérale (28a, 28b) qui s'étend dans la direction longitudinale et au moins une paroi latérale (28a, 28b) présente un repère d'usure (42) qui décrit un contour (44) qui est espacé du plan de la face de support (16) et/ou du plan de la face de poussée (22).

7. Le bloc de grille selon la revendication 6, **caractérisé en ce que** le contour (44) du repère d'usure (42) est espacé du plan de la face de support (16) et/ou du plan de la face de poussée (22) d'au moins 15 mm à 30 mm et plus préférablement de 20 mm à 25 mm.

8. Le bloc de grille selon la revendication 6 ou 7, **caractérisé en ce que** le contour (44) du repère d'usure (42) s'étend au moins partiellement parallèlement au plan de la face de support (16) et/ou au plan de la face de poussée (22).

9. Le bloc de grille selon la revendication 8, **caractérisé en ce que** le contour (44) du repère d'usure (42) s'étend parallèlement au moins à la région de la face de support (16) et de la face de poussée (22) où elles se rencontrent.

10. Le bloc de grille selon l'une quelconque des revendications 6 à 9, **caractérisé en ce que** le repère d'usure (42) est construit en forme d'une cavité ou d'une encoche continue ou interrompue (421) .

11. Une grille de combustion comprenant au moins un bloc de grille (10) selon l'une des revendications précédentes.

12. Utilisation d'une grille de combustion selon la revendication 11 pour la combustion de déchets.

13. Une installation de combustion de déchets comprenant une grille de combustion selon la revendication 11.
